# EUROPÄISCHE PATENTSCHRIFT

(11) **EP 3 816 363 B1**
(45) Veröffentlichungstag und Bekanntmachung des Hinweises auf die Patenterteilung: **13.12.2023**
(21) Anmeldenummer: 20204048.1
(22) Anmeldetag: 27.10.2020
(51) Int. Cl.: E04F 13/06, E06B 1/62

(54) **ANSCHLUSSPROFILLEISTE**
CONNECTING PROFILE STRIP
PROFILÉ DE RACCORDEMENT

(30) Priorität: 31.10.2019 AT 3532019
(43) Veröffentlichungstag der Anmeldung: 05.05.2021
(73) Patentinhaber: Mick, Christian, 9020 Klagenfurt (AT)
(72) Erfinder: Mick, Christian, 9020 Klagenfurt (AT)
(74) Vertreter: Beer & Partner Patentanwälte KG

(56) Entgegenhaltungen:
- EP-A1- 3 015 619
- EP-A1- 3 399 130
- EP-A1- 3 708 735
- WO-A1-2010/099933

## Beschreibung

Die Erfindung betrifft eine Anschlussprofilleiste mit den Merkmalen des einleitenden Teils von Anspruch 1.

Derartige Anschlussprofilleisten sind in verschiedenen Ausführungsformen bekannt, in welchem Zusammenhang auf AT 506 410 B1, EP 2 116 682 A2, WO 2010/099933 A1, AT 14 775 U1 und AT 15 354 U1 verwiesen wird.

EP 3 708 735 A1 (nicht vorveröffentlicht, Stand der Technik gem. Art. 54 EPÜ) offenbart ein Anschlussprofil für an Putz angrenzende Bauteile mit einem Halteschenkel, der ein Dichtungsband trägt, und mit einem Einputzschenkel. Das Dichtungsband ist mit dem Einputzschenkel über eine Dichtschlaufe verbunden. Die Dichtschlaufe ist bei an dem Dichtungsschenkel anliegendem Dichtungsband einmal gefaltet in einem Aufnahmeraum aufgenommen. Bereiche des Einputzschenkels begrenzen den Aufnahmeraum. Das Dichtungsband liegt über einen vorderen Schenkel an dem Dichtungsband an. Ein vorderer Dichtschenkel ist mit dem Dichtband verbunden. Das stirnseitige Ende des vorderen Dichtschenkels ist über die Dichtschlaufe mit dem Einputzschenkel verbunden.

Eine gattungsgemäße Anschlussprofilleiste ist aus WO 2010/099933 A1 bekannt.

Aus WO 2010/099933 A1 ist eine Anschlussprofilleiste bekannt. Die Anschlussprofilleiste weist in der in den Fig 30 bis 32 gezeigten Ausführungsform eine Profilleiste mit einem Dichtungsschenkel auf. An dem Dichtungsschenkel ist über eine Klebeschicht ein Dichtungsband in Form eines Schaumstoffstreifens befestigt. Die von dem Dichtungsschenkel abgewandte Seite des Dichtungsbandes ist mit einem Bauteil verklebt. Das Dichtungsband ist mit dem Dichtungsschenkel über einen flexiblen Streifen verbunden. Wenn das Dichtungsband an dem Dichtungsschenkel anliegt, ist der Streifen mehrfach in entgegengesetzter Richtung gefaltet und teilweise in einem an der Profilleiste angeordneten Aufnahmeraum aufgenommen. Der Aufnahmeraum ist neben dem Dichtungsschenkel angeordnet und von einem Einputzschenkel (an diesem ist ein Gewebe befestigt) der Profilleiste weg ("nach unten hin") offen. Der Aufnahmeraum wird von einem Profilteil begrenzt. Der Profilteil umfasst zwei zueinander im rechten Winkel stehende Schenkel.

EP 399 130 A1 D2 zeigt und beschreibt ein Anschlussprofil für an Putz angrenzende Bauteile. An einem Basisschenkel ist ein Innenschenkel vorgesehen, der über einen elastischen Dichtstreifen mit einer Deckleiste verbunden ist. Der Dichtstreifen ist ausweislich Fig.1 und 1a in einem Aufnahmeraum aufgenommen, wenn der Innenschenkel des Basisschenkels an einem Außenschenkel des Anschlussprofils befestigt ist. Der von der Deckleiste, dem Außenschenkel und dem Innenschenkel begrenzte Aufnahmeraum ist in Richtung auf die Deckleiste also "seitlich" offen.

EP 3 040 494 A1 zeigt ein Anschlussprofil für an Putz angrenzende Bauteile. Dabei ist vorgesehen, dass ein Dichtungsband über eine elastische Dichtschlaufe an einer Putzabzugsleiste des Dichtungsschenkels verankert ist. Die Dichtschlaufe liegt bei der in Fig. 1 gezeigten Ausführungsform frei, ist also nicht in einem hierfür vorgesehenen Aufnahmeraum aufgenommen, wenn das Dichtungsband an dem Dichtungsschenkel angeklebt ist. Dies gilt weitgehend auch für die in Fig. 4 gezeigte Ausführungsform, weil, wie in Fig.4 erkennbar, die Dichtschlaufe nach unten über die (gewinkelte) Putzabzugsleiste vorsteht, wenn das Dichtungsband an dem Dichtungsschenkel befestigt ist.

Der Erfindung liegt die Aufgabe zugrunde, die aus WO 2010/099933 A1 bekannte Anschlussprofilleiste bezüglich ihrer Abdichtfunktion und Handhabbarkeit zu verbessern.

Gelöst wird diese Aufgabe erfindungsgemäß mit einer Anschlussprofilleiste, welche die Merkmale von Anspruch 1 aufweist.

Bevorzugte und vorteilhafte Ausgestaltungen der erfindungsgemäßen Anschlussprofilleiste sind Gegenstand der Unteransprüche.

Bei der erfindungsgemäßen Anschlussprofilleiste ist ein von dem Dichtungsschenkel unabhängiger Aufnahmeraum, in dem der flexible Streifen, der mit dem an dem Dichtungsschenkel anliegenden Dichtungsband verbunden ist, zunächst aufgenommen ist, vorgesehen. Daraus ergibt sich eine bessere Handhabbarkeit und eine verbesserte Funktion der erfindungsgemäßen Anschlussprofilleiste. Dies gilt insbesondere für den Fall, dass durch Bewegungen des an den Putz angrenzenden Bauteils eine Fuge entstanden ist, die durch den flexiblen Streifen überbrückt, also geschlossen werden soll.

Mit der Erfindung werden gegenüber dem Stand der Technik Vorteile erreicht, da der Aufnahmeraum den in ihm im Wesentlichen zur Gänze aufgenommenen Streifen nicht nur gut schützt, sondern dessen Austreten aus dem Aufnahmeraum nicht behindert, weil das Austreten des einmal gefaltenen Streifens aus dem Aufnahmeraum in der Richtung erfolgen kann, in welcher sich auch das Dichtungsband und dessen Trageleiste von dem Dichtungsschenkel im Anlassfall lösen.

Weites ergibt sich bei der Erfindung die vorteilhafte Möglichkeit, den Streifen "breit" auszubilden, so dass er seine abdichtende Funktion in jedem Fall, somit auch bei größeren (breiteren) Fugen, problemlos erfüllen kann.

Weitere Einzelheiten und Merkmale der erfindungsgemäßen Anschlussprofilleiste ergeben sich aus der nachstehenden Beschreibung einer bevorzugten Ausführungsform anhand der Zeichnungen. Es zeigt:
- Fig. 1: in Schrägansicht eine Anschlussprofilleiste in der Grundstellung,
- Fig. 2: eine Stirnansicht der Anschlussprofilleiste aus Fig. 1,
- Fig. 3: eine Anschlussprofilleiste mit von dem Einputzschenkel gelöstem Dichtungsband und
- Fig. 4: eine Stirnansicht zu Fig. 3.

Eine erfindungsgemäße Anschlussprofilleiste 1 für an Putz angrenzende Bauteile, wie beispielsweise Fensterstöcke, Türstöcke sowie Rollladenelemente, umfasst einen Dichtungsschenkel 2 und einen zu diesem unter einem im Wesentlichen rechten Winkel stehenden Einputzschenkel 3. An dem Einputzschenkel 3 ist im gezeigten Ausführungsbeispiel Armierungsgewebe 4 befestigt, wozu auf dem Einputzschenkel 3 ein Befestigungsstreifen 5 vorgesehen ist.

In dem Einputzschenkel 3 sind Löcher vorgesehen.

In Gebrauchslage unterhalb des Dichtungsschenkels 2, also auf der vom Einputzschenkel 3 abgewandten Seite des Dichtungsschenkels 2, ist ein Dichtungsband 6 vorgesehen, das an einer Trageleiste 7 befestigt, z.B. angeklebt, ist. Die Trageleiste 7 des Dichtungsbandes 6 ist an der von dem Einputzschenkel 3 abgewandten Seite beispielsweise mit Hilfe von Klebstoff (Schmelzkleber) oder mit Hilfe eines Klebestreifens 9 ablösbar angeklebt. Das Dichtungsband 6 trägt auf seiner vom Dichtungsschenkel 2 abgewandten Fläche eine Klebefläche 8, über die das Dichtungsband 6 an einem Bauteil angeklebt werden kann.

Der Dichtungsschenkel 2 trägt an seinem von dem Einputzschenkel 3 entfernt liegenden, in Richtung der Längserstreckung der Anschlussprofilleiste 1 verlaufenden Rand eine längslaufende Rippe 10, auf deren nach unten - also vom Einputzschenkel 3 wegweisender Fläche ein Bereich des Dichtungsbandes 6 anliegt und insbesondere lösbar angeklebt ist. Im Bereich der Rippe 10 weist der Dichtungsschenkel 2 eine nach oben, also zum Einputzschenkel 3 hin offene, längslaufende Nut 11 auf. Diese Nut 11 ergibt eine für das Extrudieren vorteilhafte konstante Wandstärke des Dichtungsschenkels 2.

Auf der dem Dichtungsschenkel 2 gegenüberliegenden Seite geht von dem Einputzschenkel 3 ein Profilteil 12 aus, der aus zwei zueinander unter einem stumpfen Winkel stehenden Schenkeln 13 und 14 zusammengesetzt ist. Der eine Schenkel 13 des Profilteils 12 steht vom Einputzschenkel 3 im Wesentlichen unter einem rechten Winkel ab, wogegen der zweite, freie Schenkel 14 des Profilteils 12 mit dem Einputzschenkel 3 einen spitzen Winkel einschließt. Am freien Rand 15 des freien Schenkels 14 des Profilteils 12 ist eine Putzleiste 18 vorgesehen. An der Putzleiste 18 ist über eine Schwächungslinie 19 ein Schutzschenkel 20 vorgesehen. Nach dem Abtrennen des Schutzschenkels 20 liegt die Putzleiste 18 frei. Auf der Oberseite des Schutzschenkels 20 ist eine Klebefläche, beispielsweise in Form eines Klebestreifens 21, vorgesehen, der zunächst mit einer Schutzfolie abgedeckt ist. Nach dem Abziehen der Schutzfolie kann an der Klebefläche des Schutzschenkels 20 eine Abdeckfolie (nicht dargestellt), die angrenzende Bauteile schützt, angeklebt werden.

Der Profilteil 2 begrenzt einen nach unten, also vom Einputzschenkel 3 weg offenen Aufnahmeraum 17. In dem Aufnahmeraum 17 ist ein flexibler Streifen 22 aufgenommen, wenn das Dichtungsband 6 über die Trageleiste 7 an dem Dichtungsschenkel 2 festgelegt, z.B. festgeklebt, ist. Der flexible Streifen 22 ist an einem seiner Längsränder mit dem freien Rand 15 des Schenkels 14 des Profilteils 12 verbunden. An seinem anderen Längsrand ist der Streifen 22 mit dem Längsrand 16 der Trageleiste 7 für das Dichtungsband 6 verbunden. Insbesondere kann der Streifen 22 mit den übrigen Teilen der erfindungsgemäßen Anschlussprofilleiste 1 in einem Coextrusionsverfahren hergestellt sein. Wesentlich ist, dass der Streifen 22 in der in den Fig. 1 und 2 gezeigten Grundstellung der Anschlussprofilleiste 1 im Wesentlichen zur Gänze in dem Aufnahmeraum 17 aufgenommen ist.

Wie insbesondere die Fig. 1 und 2 zeigen, ist die Außenfläche des Profilteils 12 und auch eine Fläche des Einputzschenkels 3 mit längslaufenden Riefen 23 versehen.

Der freie, von dem Dichtungsschenkel 2 entfernt verlaufende Rand des Einputzschenkels 3 kann, wie in Fig. 1 gezeigt, gerade oder, wie in Fig. 3 gezeigt, wellig ausgebildet sein.

Wenn sich zwischen dem an Putz angrenzenden Bauteil (Fensterstock, Türstock oder Rollladenelement) und dem Bauteil, an dem die erfindungsgemäße Anschlussprofilleiste 1 angeordnet ist, durch eine Relativbewegung eine Fuge bildet, löst sich das an dem Bauteil angeklebte Dichtungsband 6 und dessen Trageleiste 7 von dem Dichtungsschenkel 2, genauer von dem Klebestreifen 9, und der Streifen 22, der zunächst in gefalteter Stellung in dem Aufnahmeraum 17 angeordnet ist, erstreckt sich mehr oder weniger gestreckt über die gebildete Fuge und überbrückt diese in seiner Stellung gemäß Fig. 3 und 4.

Zusammenfassend kann ein Ausführungsbeispiel der Erfindung wie folgt beschrieben werden:
Eine Anschlussprofilleiste 1 für an Putz angrenzende Bauteile umfasst einen Einputzschenkel 3 und einen Dichtungsschenkel 2, an dem über eine Trageleiste 7 ein Dichtungsband 6 angeordnet ist. An dem Einputzschenkel 3 ist dem Dichtungsschenkel 2 gegenüberliegend ein Profilteil 12 vorgesehen, der einen Aufnahmeraum 17 für einen - zunächst gefalteten - Streifen 22, der einerseits mit dem Profilteil 12 und anderseits mit der Trageleiste 7 für das Dichtungsband 6 verbunden ist, bildet. Wenn sich das Dichtungsband 6 vom Dichtungsschenkel 2 gelöst hat, überbrückt der Streifen 22 die Fuge zwischen dem nach wie vor am Bauteil haftenden Dichtungsband 6 und dem Einputzschenkel 2 der Anschlussprofilleiste 1.

## Patentansprüche

1. Anschlussprofilleiste (1) für an Putz angrenzende Bauteile, wie Fenster- oder Türstöcke, sowie Rollladenelemente, mit einem Dichtungsschenkel (2), der wenigstens mittelbar ein Dichtungsband (6) trägt, und mit einem Einputzschenkel (3), wobei das Dichtungsband (6) über einen flexiblen Streifen (22) mit dem Einputzschenkel (3) wenigstens mittelbar verbunden ist, wobei der Streifen (22) bei an dem Dichtungsschenkel (2) wenigstens mittelbar anliegend angeordnetem Dichtungsband (6) in einem Aufnahmeraum (17) aufgenommen ist, wobei an dem Einputzschenkel (3), dem Dichtungsschenkel (2) gegenüberliegend, ein Profilteil (12) vorgesehen ist, wobei der Profilteil (12) zwei Schenkel (13 und 14) aufweist, die den Aufnahmeraum (17) für den Streifen (22) begrenzen und wobei der Aufnahmeraum (17) vom Einputzschenkel (3) weg offen ist, wobei das Dichtungsband (6) über eine Trageleiste (7) an dem Dichtungsschenkel (2) anliegt, und wobei der einmal gefaltete Streifen (22) in dem Aufnahmeraum (17) im Wesentlichen zur Gänze aufgenommen ist, **dadurch gekennzeichnet, dass** der Profilteil (12) aus den zwei zueinander unter einem stumpfen Winkel stehenden Schenkeln (13 und 14) zusammengesetzt ist, dass der flexible Streifen (22) an seinem Längsrand, der der Trageleiste (7) zugeordnet ist, mit dem dem Aufnahmeraum (17) benachbarten und neben dem Aufnahmeraum (17) liegenden Längsrand (16) der Trageleiste (7) verbunden ist, dass der Streifen (22) mit seinem Längsrand, der dem Aufnahmeraum (17) benachbart ist, mit dem Profilteil (12) an dem freien Rand (15) des Schenkels (14), an dem eine Putzleiste (18) vorgesehen und an dem ein Schutzschenkel (20) angeschlossen ist, verbunden ist.

2. Anschlussprofilleiste nach Anspruch 1, wobei die Trageleiste (7) mit dem Dichtungsschenkel (2) durch Klebstoff, insbesondere einen Klebestreifen (9), lösbar verbunden ist.

3. Anschlussprofilleiste nach Anspruch 1 oder 2, wobei der Dichtungsschenkel (2) eine Rippe (10) aufweist und wobei ein Bereich des Dichtungsbandes (6) an der Rippe (10) anliegt.

4. Anschlussprofilleiste nach Anspruch 3, wobei das Dichtungsband (6) mit der Rippe (10) lösbar verklebt ist.

5. Anschlussprofilleiste nach einem der Ansprüche 1 bis 4, wobei das Dichtungsband (6) auf seiner von dem Dichtungsschenkel (2) abgekehrten Fläche eine Klebefläche (8) trägt.

6. Anschlussprofilleiste nach einem der Ansprüche 1 bis 5, wobei der Schutzschenkel (20) an dem Profilteil (12), insbesondere an der Putzleiste (18), über eine Schwächungslinie (19) angeschlossen ist.

7. Anschlussprofilleiste nach Anspruch 6, wobei auf dem Schutzschenkel (20) ein durch eine Schutzfolie abgedeckter Klebestreifen (21) für das Befestigen einer Schutzfolie vorgesehen ist.

8. Anschlussprofilleiste nach einem der Ansprüche 1 bis 7, wobei an dem Einputzschenkel (3) Armierungsgewebe (4) befestigt ist und wobei sich das Armierungsgewebe (4) von dem Dichtungsschenkel (2) weg erstreckt.

9. Anschlussprofilleiste nach einem der Ansprüche 1 bis 8, wobei der Einputzschenkel (3) und gegebenenfalls der Profilteil (12) mit in Richtung der Längserstreckung der Anschlussprofilleiste (1) verlaufenden Riefen (23) versehen sind.

10. Anschlussprofilleiste nach einem der Ansprüche 4 bis 9, wobei im Bereich der Rippe (10) des Dichtungsschenkels eine in Richtung auf den Einputzschenkel (3) hin offene Nut (11), die in Richtung der Längserstreckung der Anschlussprofilleiste (1) verläuft, vorgesehen ist.

11. Anschlussprofilleiste nach einem der Ansprüche 1 bis 10, wobei der eine Schenkel (13) vom Einputzschenkel (3) unter einem rechten Winkel absteht, wogegen der zweite, freie Schenkel (14) mit dem Einputzschenkel (3) einen spitzen Winkel einschließt.

## Claims

1. Connecting profile strip (1) for components adjoining plaster, such as window or door frames, as well as roller shutter elements, having a sealing limb (2), which at least indirectly carries a sealing strip (6), and having a plastering limb (3), wherein the sealing strip (6) is at least indirectly connected to the plastering limb (3) via a flexible strip (22), wherein the strip (22) is accommodated in a receiving space (17) when the sealing strip (6) is arranged to lie at least indirectly against the sealing limb (2), wherein a profile part (12) is provided on the plastering limb (3) opposite the sealing limb (2), wherein the profile part (12) has two limbs (13 and 14) which delimit the receiving space (17) for the strip (22), and wherein the receiving space (17) is open away from the plastering limb (3), wherein the sealing strip (6) rests against the sealing limb (2) via a supporting strip (7), and wherein the strip (22), once folded, is accommodated in the receiving space (17) substantially in its entirety,
**characterized in that** the profile part (12) is composed of the two limbs (13 and 14) which are at an obtuse angle to one another, **in that** the flexible strip (22) is connected at its longitudinal edge, which is associated with the supporting strip (7), to the longitudinal edge (16) of the supporting strip (7) adjacent to the receiving space (17) and disposed adjoining the receiving space (17), **in that** the strip (22) is connected with its longitudinal edge, which is adjacent to the receiving space (17), to the profile part (12) at the free edge (15) of the limb (14) on which a plaster strip (18) is provided and to which a protective limb (20) is connected.

2. Connecting profile strip according to claim 1, wherein the supporting strip (7) is detachably connected to the sealing limb (2) by adhesive, in particular an adhesive strip (9).

3. Connecting profile strip according to claim 1 or 2, wherein the sealing limb (2) has a rib (10) and wherein a region of the sealing strip (6) rests against the rib (10).

4. Connecting profile strip according to claim 3, wherein the sealing strip (6) is detachably bonded to the rib (10).

5. Connecting profile strip according to one of claims 1 to 4, wherein the sealing strip (6) bears an adhesive surface (8) on its surface facing away from the sealing limb (2).

6. Connecting profile strip according to one of claims 1 to 5, wherein the protective limb (20) is connected to the profile part (12), in particular to the plaster strip (18), via a weakening line (19).

7. Connecting profile strip according to claim 6, wherein an adhesive strip (21) covered by a protective film is provided on the protective limb (20) for the fastening of a protective film.

8. Connecting profile strip according to one of claims 1 to 7, wherein reinforcing fabric (4) is fastened to the plastering limb (3) and wherein the reinforcing fabric (4) extends away from the sealing limb (2).

9. Connecting profile strip according to one of claims 1 to 8, wherein the plastering limb (3) and optionally the profile part (12) are provided with grooves (23) extending in the direction of the longitudinal extension of the connecting profile strip (1).

10. Connecting profile strip according to one of claims 4 to 9, wherein a groove (11) which is open in the direction of the plastering limb (3) and extending in the direction of the longitudinal extension of the connecting profile strip (1) is provided in the region of the rib (10) of the sealing limb.

11. Connecting profile strip according to one of claims 1 to 10, wherein the one limb (13) projects from the plastering limb (3) at a right angle, whereas the second, free limb (14) encloses an acute angle with the plastering limb (3).

## Revendications

1. Bande couvre-joint profilée (1) pour des composants contigus à un enduit, tels que des châssis de fenêtre ou de porte, ainsi que des éléments de volet roulant, avec un bras d'étanchéité (2) qui porte au mois indirectement une bande d'étanchéité (6) et avec un bras sous enduit (3), dans laquelle bande d'étanchéité (6) est reliée au moins indirectement au bras sous enduit (3) par une bandelette flexible (22), laquelle bandelette (22) est logée, quand la bande d'étanchéité (6) repose au moins indirectement sur le bras d'étanchéité (2), dans un espace de logement (17), dans laquelle une partie profilée (12) est prévue sur le bras sous enduit (3) en face du bras d'étanchéité (2), la partie profilée (12) présentant deux bras (13 et 14) qui délimitent l'espace de logement (17) de la bandelette (22) et l'espace de logement (17) étant ouvert à l'opposé du bras sous enduit (3), dans laquelle la bande d'étanchéité (6) repose sur le bras d'étanchéité (2) par l'intermédiaire d'une bande de support (7) et dans laquelle la bandelette (22) repliée une fois est reçue sensiblement entière dans l'espace de logement (17), **caractérisée en ce que** la partie profilée (12) se compose des deux bras (13 et 14) formant entre eux un angle obtus, **en ce que** la bandelette flexible (22) est reliée sur son bord longitudinal, associé à la bande de support (7), avec le bord longitudinal (16) de la bande de support (7) voisin de l'espace de logement (17) et situé à côté de l'espace de logement (17), **en ce que** la bandelette (22) est reliée par son bord longitudinal voisin de l'espace de logement (17) avec la partie profilée (12) sur le bord libre (15) du bras (14), sur lequel une bande sous enduit (18) est prévue et auquel un bras de protection (20) se raccorde.

2. Bande couvre-joint profilée selon la revendication 1, dans laquelle la bande de support (7) est reliée de façon amovible au bras d'étanchéité (2) par un adhésif, en particulier par une bandelette adhésive (9).

3. Bande couvre-joint profilée selon la revendication 1 ou 2, dans laquelle le bras d'étanchéité (2) présente une nervure (10) et une partie de la bande d'étanchéité (6) repose sur la nervure (10).

4. Bande couvre-joint profilée selon la revendication 3, dans laquelle la bande d'étanchéité (6) est collée de façon amovible à la nervure (10).

5. Bande couvre-joint profilée selon l'une des revendications 1 à 4, dans laquelle la bande d'étanchéité (6) porte une surface de collage (8) sur sa surface tournée à l'opposé du bras d'étanchéité (2).

6. Bande couvre-joint profilée selon l'une des revendications 1 à 5, dans laquelle le bras de protection (20) est relié à la partie profilée (12), en particulier à la bande sous enduit (18), par une ligne affaiblie (19).

7. Bande couvre-joint profilée selon la revendication 6, dans laquelle est prévue sur le bras de protection (20) une bandelette adhésive (21) couverte par un film protecteur pour la fixation d'un film protecteur.

8. Bande couvre-joint profilée selon l'une des revendications 1 à 7, dans laquelle un textile d'armature (4) est fixé sur le bras sous enduit (3) et le textile d'armature (4) s'étend à l'écart du bras d'étanchéité (2).

9. Bande couvre-joint profilée selon l'une des revendications 1 à 8, dans laquelle le bras sous enduit (3) et éventuellement la partie profilée (12) sont munis de rainures (23) orientées dans le sens de la longueur de la bande couvre-joint profilée (1).

10. Bande couvre-joint profilée selon l'une des revendications 4 à 9, dans laquelle est prévue au niveau de la nervure (10) du bras d'étanchéité une gorge (11) ouverte vers le bras sous enduit (3), qui s'étend dans le sens de la longueur de la bande couvre-joint profilée (1).

11. Bande couvre-joint profilée selon l'une des revendications 1 à 10, dans laquelle un bras (13) du bras sous enduit (3) dépasse à angle droit, tandis que le deuxième bras libre (14) forme un angle aigu avec le bras sous enduit (3).
